# EUROPÄISCHE PATENTSCHRIFT

(11) **EP 2 353 437 B1**
(45) Veröffentlichungstag und Bekanntmachung des Hinweises auf die Patenterteilung: **10.09.2014**
(21) Anmeldenummer: 11000291.2
(22) Anmeldetag: 15.01.2011
(51) Int. Cl.: A47B 49/00

(54) **Eckschrank, insbesondere Kücheneckschrank, mit einem Beschlag**
Corner cabinet, in particular kitchen corner cabinet, with a fitting
Armoire d'angle, en particulier armoire d'angle de cuisine, avec une ferrure

(30) Priorität: 05.02.2010 DE 102010007130; 18.10.2010 DE 202010014345 U
(43) Veröffentlichungstag der Anmeldung: 10.08.2011
(73) Patentinhaber: Kesseböhmer Holding e.K., 49152 Bad Essen (DE)
(72) Erfinder: Kreyenkamp, Reiner, 49152 Bad Essen (DE); Baro, Dietmar, 49080 Osnabrück (DE); Martling, Frank, 49152 Bad Essen (DE)
(74) Vertreter: Pott, Ulrich

(56) Entgegenhaltungen:
- DE-U1- 9 415 344
- DE-U1-202004 011 200
- US-A- 1 581 840
- US-A- 4 639 051

## Beschreibung

Die Erfindung bezieht sich auf einen Eckschrank, insbesondere Kücheneckschrank, mit einem über eine Eckschranktür vorderseitig zugänglichen, im Grundriss im wesentlichen rechteckigen Innenraum, der von einer Seitenwandung begrenzt ist, und mit einem Beschlag, bestehend aus mindestens einem im Innenraum des Eckschrankes ortsfest abgestützten Träger und zumindest einem einteiligen, von dem Träger gehaltenen Tablar von im wesentlichen halbkreisähnlicher Grundgestalt, wobei zumindest ein das Tablar abstützender und das Tablar auf einer vorbestimmten Bewegungsbahn aus einer Innenstellung im Innenraum des Eckschrankes in eine im wesentlichen vor der Türöffnung des Eckschrankes gelegene Außenstellung überführender Lenker vorgesehen ist, der gelenkig mit der Unterseite des Tablars und mit der Seitenwandung beweglich verbunden ist, und mit einer Haltevorrichtung, an der der Lenker des Tablars höhenveränderlich abgestützt ist.

Ein Eckschrank mit einem Beschlag, wie er vorstehend wiedergegeben ist, ist aus dem Dokument DE 20 2004 011 200 U1 bekannt. Bei diesem Beschlag weist der Träger zwei eine vorbestimmte Bewegungsbahn des Tablars steuernde Lenker auf, wobei ein Lenker an einer ortsfesten Tragsäule im Innenbereich des Eckschrankes schwenkbeweglich abgestützt ist und ein anderer an einer Seitenwand des Eckschrankes. Die beiden Lenker sind gelenkig mit der Unterseite eines jeden Tablars verbunden, so dass sie dafür Sorge tragen können, dass das Tablar so beweglich abgestützt ist, dass nicht nur eine Schwenkbewegung um eine Achse durchgeführt werden kann, sondern vielmehr das Tablar auch noch eine zusätzliche Bewegung zu einer kreisförmigen Bewegungskurve durchführen kann, was es ermöglicht, dass aufgrund dieser durch die beiden Lenker gesteuerten Bewegungsbahn eine Endlage einzunehmen ist, in der das Tablar weitestgehend vor der Türöffnung des Eckschrankes gelegen ist.

Besonders vorteilhaft hierbei ist, dass auch bei Vorsehen mehrerer, mit Höhenabstand übereinander angeordneter Tablare aufgrund der einzelnen, jedem Tablar zugeordneten Lenker die Tablare auch einzeln herausschwenkbar sind, ohne die anderen vorgesehenen Tablare zwingend mitnehmen zu müssen. Damit ist jede Tablarstellfläche für den Benutzer von oben her zugänglich.

Die Lenker ihrerseits sind an ihren den gelenkigen Befestigungsstellungen an der Unterseite abgewandten Endbereichen über Schraubverbindungen oder feste Verbindungen mit der Seitenwandung bzw. einer Wandung, die nahe dem Türbereich gelegen ist, bzw. einer zentralen Tragsäule verbunden. Da die Tablare über eine gesteuerte Lenkerbewegung jeweils ihre Außen- und Innenstellung einzunehmen haben, kommt daher der Lage der optimalen Verbindung der Lenker über Verbindung mit den jeweiligen Wandungsteilen bzw. der Tragsäule des Eckschrankes überragende Bedeutung zu. Sind diese Verbindungen lageungenau vorgesehen, geht dies zu Lasten der gesteuerten Tablarbewegung.

Bei dem bekannten Eckschrank sind die Lenker an einer teleskopierbaren Säule festgelegt, die sich am Boden des Schrankes und an der Oberseite des Eckschrankes abstützt. Aufgrund der Telekopierbarkeit der Tragsäule kann der Beschlag in unterschiedlichen Schränken mit unterschiedlichen hohen Raumabmessungen untergebracht werden. Dadurch ist bei einer Ausbildung mit zwei mit Höhenabstand vorzusehenden Tablaren die Möglichkeit geschaffen, ein oberes Tablar mit einem unterschiedlichen Abstandsmaß zu dem unteren Tablar vorzusehen. Dazu weist die vertikale Tragsäule Einstecköffnung auf, in die Stifte als Stützlager für den Lenker eines oberen Tablars einzuführen sind. Ein unteres Tablar läßt sich jedoch nicht in unterschiedliche Höheneinstellungen bringen. Zudem ruht ein oberes Tablar in seiner Gesamtbelastung auf dem Stift als Widerlager, so dass der Belastung eines oberen Tablares Grenzen gesetzt sind.

Aus der DE 94 15 344 U1 ist ein Unterschrank bekannt, bei der Tablare an einer vertikalen, mit verschiedenen Löcher versehenen Halteschiene festgelegt sind, so dass sich wiederum über Stifte, die in die Löcher der Halteschiene einzubringen sind, sich die Tablare in unterschiedliche Höheneinstellungen festlegen lassen. Hierbei sind keine Lenker vorgesehen, so dass im eingeschobenen Zustand sich zwei einander zugeordnete Tablare die Innenraumabmessungen des Schrankes teilen müssen. Die vertikalen Halteschienen sind jeweils am Boden des Eckschrankes einenends abgestützt und anderenends über eine Befestigungslasche an einer Seitenwandung. Die Vertikalschiene ist drehbar ausgebildet, so dass sie eine Tragsäule bildet. Damit ist auch eine Schrankseitenwandung erheblich belastet. Zudem sind der Bevorratungskapazität Grenzen gesetzt.

Aus der US 4,639,051 ist ein Eckschrank bekannt, bei dem Tablare schwenkbeweglich an einer vertikalen Tragsäule gehaltert sind, die einenends auf dem Boden des Schrankes und anderenends an der Seitenwand festgelegt sind. Auch hier sind keine Lenker vorgesehen, so dass das Tablar nur je halb aus der Schranköffnung herausbewegt werden kann. Ein unterschiedliches Höhenmaß ist nicht einzustellen.

Es ist Aufgabe der vorliegenden Erfindung, einen Eckschrank der eingangs genannten Art dahingehend weiterzubilden, dass auch bei Vorsehen von zwei oder mehreren übereinander angeordneten Tablare jedes in optimaler Weise hinsichtlich der Lenkeranbindung mit dem Eckschrank zu verbinden ist.

Zur Lösung dieser Aufgabe zeichnet sich der Eckschrank der eingangs genannten Art durch die im Patentanspruch 1 angegebenen Merkmale aus. Damit ist ein Eckschrank geschaffen, bei dem bei dem dem bzw. den Lenker(n) jeweils eine separate Haltevorrichtung zugeordnet ist, die ihrerseits es ermöglicht, dass jeder Lenker an dieser höhenveränderlich abgestützt werden kann. Die Haltevorrichtung als solche ist beispielsweise schon werkseitig lageoptimal mit einer Seitenwandung oder einem Wandteil, das z.B. nahe der Türöffnung gelegen ist, vorzumontieren. Die Haltevorrichtung ihrerseits kann dabei derart gestaltet sein, beispielsweise als metallische Schiene mit entsprechenden Aufnahmen, dass diese eine Anzahl von Verbindungsstellen für die Lenker des Tablars vorhält, über die das Tablar über seinen Lenker bzw. über seine Lenker an der vom Benutzer gewünschten Stelle mit der Haltevorrichtung zu verbinden ist, so dass vom Benutzer ganz individuell unterschiedliche Höhenmaße einzustellen sind. Sind beispielsweise zwei oder mehr Tablare vorzusehen, können auch die Höhenabstände der Tablare zueinander über die vorzusehenden Haltevorrichtungen vom Benutzer individuell eingestellt oder auch noch nachträglich verändert werden. Die Haltevorrichtung ihrerseits, insbesondere wenn sie als metallische Längsschiene ausgebildet ist, hat darüber hinaus noch einen entscheidenden Vorteil für den Eckschrank selbst, nämlich dass diese, z.B. flach bauende Schiene eine Seitenwandung des Eckschrankes örtlich aussteift, womit insbesondere bei höher bauenden Eckschränken, wie beispielsweise bei Hocheckschränken, der entscheidende Vorteil einhergeht, dass die an den Verbindungsstellung mit den Lenkern belastete Wandung des Eckschrankes aufgrund der zusätzlichen Aussteifungen auch höheren Belastungen standhalten kann.

Bevorzugterweise weist die Haltevorrichtung für den Lenker mehrere mit Abstand zueinander vorgesehene Halteaufnahmen auf, die vorzugsweise als Öffnungen nach Art von Schlüssellöchern ausgebildet sind. Dazu können die Lenker Befestigungsansätze haben, die in die entsprechenden Öffnungen, beispielsweise die Schlüssellöcher einzusetzen sind und diese dann im montierten Zustand zumindest bereichsweise hintergreifen. In den Halsbereich einer Schlüssellochöffnung kann dann ein weiterer Ansatz der Befestigungsansätze eingreifen, der sich in diesem Halsbereich, der sich beispielsweise auch sich verengen kann, sich festklemmt. Bevorzugterweise kann die Haltevorrichtung auch zwei- oder mehrteilig ausgebildet sein, wobei in einen Zwischenraum wiederum ein Teil eines Befestigungsansatzes des Lenkers eingreifen kann, sich hinter und vor der Haltevorrichtung abstützen kann und sich festklemmt.

Weitere vorteilhafte Ausgestaltungen der Erfindung ergeben sich aus weiteren Unteransprüchen, der nachfolgenden Beschreibung und der Zeichnung. In der Zeichnung zeigen:
- Fig. 1: schematisch eine perspektivische Draufsicht auf ein Ausführungsbeispiel eines Eckschrankes mit einem Ausführungsbeispiel eines erfindungsgemäßen Beschlages mit zwei mit Höhenabstand zueinander angeordneten, unabhängig voneinander zu bewegenden Tablaren;
- Fig. 2a bis 2c: eine Draufsicht auf einen Eckschrank gemäß dem Ausführungsbeispiel nach Fig. 1 in verschiedenen Offnungsstellungen von Tablaren;
- Fig. 3: eine Vorderansicht auf einen Eckschrank gemäß Fig. 1 und 2a bis 2c;
- Fig. 3a: vergrößert die Einzelheit A in Fig. 3;
- Fig. 4: eine Seitenansicht auf eine Haltevorrichtung im Eckschrank nach Fig. 1 mit herausbewegtem unterem Tablar;
- Fig. 4a: vergrößert die Einzelheit B in Fig. 4;
- Fig. 4b: eine Draufsicht auf die Haltevorrichtung mit daran befestigtem Lenker, vergrößert, gemäß der Einzelteildarstellung C in Fig. 4; und
- Fig. 5a, 5b und 5c: jeweils perspektivisch eine Montagezeichnung von Lenkern und Haltevorrichtung.

In den Zeichnungen sind grundsätzlich gleichwirkende Teile mit übereinstimmenden Bezugsziffern versehen.

Insgesamt ist schematisch in Fig. 1 eine perspektivische Draufsicht auf einen Eckschrank 1 mit einem entsprechenden Beschlag, der insgesamt allgemein mit 2 beziffert ist, dargestellt. Der Eckschrank 1 ist im wesentlichen rechteckförmig gestaltet und hat eine Seitenwandung 2.1, einen Innenraum 3 sowie eine schwenkbewegliche Tür 4 sowie eine Türöffnung 5. Der Beschlag 2 stützt in dem gezeigten Ausführungsbeispiel zwei unabhängig voneinander zu bewegende Tablare 6 und 7 ab, die eine im wesentlichen halbkreisähnliche Gestalt haben und - wie aus der Fig. 1 ersichtlich und zudem aus den Fig. 2a, 2b und 2c ersichtlich - aus einer Innenstellung (Fig. 2a) durch die Türöffnung 5 in zunächst eine Halböffnungsstellung (Fig. 2b) und danach in eine Vollauszugstellung (Fig. 2c) herauszuschwenken sind, wobei das in den Fig. 2a, 2b und 2c gezeigte bewegte untere Tablar 7 eine gegensinnige Kurvenbahn mit im wesentlichen S-förmigem Bewegungsbahnverlauf durchmacht.

Für jedes Tablar 6 bzw. 7 sind jeweils zwei Lenker 8, 11 vorgesehen, was nachstehend näher an dem Ausführungsbeispiel des oberen Tablars 6 näher erläutert wird. Dafür ist ein Lenker 8 vorgesehen, der an einer Eckschrankkorpuswandung 9 über eine Haltevorrichtung 10 mit einer Schwenkachse 15 angebunden ist. Der zweite Lenker 11 ist an einer Haltevorrichtung 12 mit einer Schwenkachse 16 angebunden, die an der Seitenwandung 2.1 befestigt ist. Für das untere Tablar 7 gilt Analoges. Über die Haltevorrichtungen 10 bzw. 12, die als metallische Schlüssellochschienen ausgebildet sind (Fig. 5a, 5b und 5c) mit Schlüssellöchern 13, die mit Höhenabstand zueinander vorgesehen sind, sind die Lenker 8 und 11 und damit die Tablare 6, 7 höhenveränderlich gehaltert und ohne Werkzeuge daran schnell zu montieren. Somit kann der Benutzer die Lenker 8 und 11 mit ihren Befestigungsansätzen 14 individuell in die entsprechenden Schlüssellöcher 13 der Haltevorrichtung 10 einhängen, und zwar an der Stelle, wo er es wünscht, so dass unterschiedlichen Platzbedürfnissen Sorge getragen werden kann. Sollen beispielsweise hohe Behältnisse auf dem unteren Tablar 7 abgestellt werden, kann er ein größeres Abstandsmaß zwischen den beiden Tablaren wählen als wenn er nur relativ kurze Behältnisse dort abstellen will. Ebenfalls ist es möglich, z.B. auch mehr als zwei Tablare an der Haltevorrichtung abzustützen. Die Haltevorrichtung in Gestalt der Schiene 10 ist bevorzugterweise als Metallschiene ausgebildet, wodurch örtlich die Seitenwandung 2.1 ausgesteift werden kann.

Wie näher aus Fig. 3a und 4b hervorgeht, hat die Haltevorrichtung 10 in Gestalt der Schlüssellochschiene mit ihren Schlüssellochaufnehmern 13 Räume, die von den knopfartigen Befestigungsaufnahmen 14 durchgriffen und hintergriffen werden können. Dazu besteht die Haltevorrichtung als Schlüssellochschiene aus zumindest zwei Teilen, nämlich der Winkelschiene 10.1 und dem Aufsatzteil 10.2, zwischen denen ein Zwischenraum 10.3 ausgebildet ist. In diesem Zwischenraum ist ein Bereich 14.1 des Befestigungsansatzes gelegen, wobei ein zweiter Bereich 14.2 das Teil 10.1 hintergreift, so dass es sicher an der Halteschiene 10 abzustützen und dort auch festzuklemmen ist. Dazu kann der Zwischenraum so gestaltet sein, dass die Teile 10.1 und 10.2 ein sich änderndes Abstandsmaß haben, um den Bereich 14.1 1 festzuklemmen. Insgesamt sind die Lenker 8 und 11 so gelenkig mit den jeweiligen Tablaren 6 und 7 und der Seitenwand verbunden, dass Bewegungsbahnen gesteuert durchgeführt werden, wie sie näher in dem europäischen Patent EP 1 616 503 B1 beschrieben sind.

## Patentansprüche

1. Eckschrank (1), insbesondere Kücheneckschrank, mit einem über eine Eckschranktür (4) vorderseitig zugänglichen, im Grundriss im wesentlichen rechteckigen Innenraum (3), der von einer Seitenwandung (2.1) begrenzt ist, und mit einem Beschlag (2), bestehend aus mindestens einem im Innenraum (3) des Eckschrankes (1) ortsfest abgestützten Träger und zumindest einem einteiligen, von dem Träger gehaltenen Tablar (6, 7) von im wesentlichen halbkreisähnlicher Grundgestalt, wobei zumindest ein das Tablar (6, 7) abstützender und das Tablar (6, 7) auf einer vorbestimmten Bewegungsbahn aus einer Innenstellung im Innenraum (3) des Eckschrankes (2) in eine im wesentlichen vor der Türöffnung des Eckschrankes gelegene Außenstellung überführender Lenker (8, 11) vorgesehen ist, der gelenkig mit der Unterseite des Tablars (6, 7) und mit der Seitenwandung (2.1) beweglich verbunden ist, und mit einer Haltevorrichtung (10, 12), an der der Lenker (8, 11) des Tablars (6, 7) höhenveränderlich abgestützt ist, **dadurch gekennzeichnet, dass** die Haltevorrichtung (10, 12) mit der Seitenwandung (2.1) des Eckschrankes (1) verbunden ist, das der Lenker (8, 11) Befestigungsansätze (14, 14.1, 14.2) aufweist, die bereichsweise im montierten Zustand die Haltevorrichtung (10, 12) hintergreifen und dass die Haltevorrichtung (10,12) eine derartige, im wesentlichen vertikal ausgerichtete Höhenerstreckung hat, dass sie ein Aussteifungsteil für die Seitenwandung (2.1) des Eckschrankes (1) ausbildet.

2. Eckschrank nach Anspruch 1, **dadurch gekennzeichnet, dass** die Haltevorrichtung (10, 12) als Halteschiene mit mehreren mit Höhenabstand zueinander vorgesehenen Halteöffnungen (13) ausgebildet ist.

3. Eckschrank nach einem Anspruch 1 oder 2, **dadurch gekennzeichnet, dass** der Beschlag (2) mehr als einen Lenker (8, 11) für mehr als ein Tablar (6, 7) aufweist und dass die Tablare (6, 7) unabhängig voneinander über Lenker (8, 11) höhenverstellbar an einer oder mehreren Haltevorrichtung(en) (10, 12) abstützbar sind.

4. Eckschrank nach einem der Ansprüche 1 bis 3, **dadurch gekennzeichnet, dass** die Haltevorrichtung (10, 12) zwei- oder mehrteilig ausgebildet ist und einen Zwischenraum (10.3) zwischen zwei Teilen (10.1, 10.2) der Haltevorrichtung (10, 12) aufweist, die miteinander fluchtende Aufnahmeöffnungen (13) haben, und dass der Zwischenraum (10,3) mit einem sich ändernden Abstandsmaß zu den Teilen (10.1, 10.2) ausgebildet ist, um Befestigungsansätze (14) des Lenkers (8, 11) nach Endmontage festzuklemmen.

5. Eckschrank nach einem der Ansprüche 1 bis 4, **dadurch gekennzeichnet, dass** jedes Tablar (6, 7) von zwei an seiner Unterseite gelenkig angreifenden Lenkern (8, 11) abgestützt ist, dass der erste Lenker (8) um eine vertikale Achse (15) und dass der zweite Lenker (11) um eine zu der Achse (15) parallele Achse (16) schwenkbar ist, die an der die Türöffnung begrenzenden Seitenwandung (2. 1) des Eckschrankes (1) angebracht ist und dass das Tablar (6, 7) eine von beiden Lenkern (8, 11) gemeinsam gesteuerte Bewegung beim Übergang von der Innenstellung in die Außenstellung umgekehrt ausführt, wobei für jedes Tablar (6, 7) ein Lenker (11) in eine Haltevorrichtung (10, 12) an der die Türöffnung begrenzenden Seitenwandung (2.1) des Eckschrankes (1) und ein anderer Lenker (8) dieses Tablars (6, 7) an einer Haltevorrichtung (10, 12) an einer anderen Seitenwandung des Eckschrankes (1) abgestützt ist.

6. Eckschrank nach einem der Ansprüche 1 bis 5, **dadurch gekennzeichnet, dass** in der Haltevorrichtung (10, 12) ein Sicherungselement als z.B. Transportsicherung vorgesehen ist.

7. Eckschrank nach Anspruch 6, **dadurch gekennzeichnet, dass** das Sicherungselement in einem Freiraum der Halteöffnung (13) zwischen der Haltevorrichtung (10, 12) und einem Befestigungsansatz (14, 14.1, 14.2) im montierten Zustand einführbar ist.

8. Eckschrank nach Anspruch 7, **dadurch gekennzeichnet, dass** das Sicherungselement zur Freigabe eines Befestigungsansatzes (14, 14.1, 14.2) aus der Halteöffnung (13) herausbewegbar ist.

9. Eckschrank nach Anspruch 6 oder 7, **dadurch gekennzeichnet, dass** das Sicherungselement einen Betätigungsschenkel aufweist, über den ein in die Halteöffnung (13) einführbarer Sicherungskopf aus der Öffnung herausschwenkbar ist.

10. Eckschrank nach Anspruch 9, **dadurch gekennzeichnet, dass** der Betätigungsschenkel einen biegbaren Bereich hat.

## Claims

1. Corner cupboard (1), in particular a corner cupboard for a kitchen, comprising an interior (3) which is accessible from the front via a corner cupboard door (4), is substantially rectangular in plan view, and is delimited by a side wall (2.1), and comprising a fitting (2) consisting of at least one support which is supported so as to be fixed in the interior (3) of the corner cupboard (1), and at least one shelf (6, 7) formed in one piece and held by the support, which shelf is formed so as to be substantially similar in shape to a semi-circle, at least one connecting rod (8, 11) being provided which supports the shelf (6, 7) and conveys said shelf (6, 7) on a predetermined movement path from a position inside the interior (3) of the corner cupboard (2) into an external position located substantially in front of the door opening of the corner cupboard, which connecting rod is articulated to the underside of the shelf (6, 7) and to the side wall (2.1) so as to be movable, and comprising a holding device (10, 12) on which the connecting rod (8, 11) of the shelf (6, 7) is supported so as to be vertically adjustable, **characterised in that** the holding device (10, 12) is connected to the side wall (2.1) of the corner cupboard (1), **in that** the connecting rod (8, 11) comprises fastening lugs (14, 14.1, 14.2) which engage behind the holding device (10, 12) in regions when in the assembled state, and **in that** the holding device (10, 12) comprises a substantially vertical extension such that it forms a bracing part for the side wall (2.1) of the corner cupboard (1).

2. Corner cupboard according to claim 1, **characterised in that** the holding device (10, 12) is formed as a holding rail comprising a plurality of vertically spaced holding openings (13).

3. Corner cupboard according to either claim 1 or claim 2, **characterised in that** the fitting (2) comprises more than one connecting rod (8, 11) for more than one shelf (6, 7) and **in that** the shelves (6, 7) can be supported independently of one another by means of connecting rods (8, 11) in a vertically adjustable manner on one or more holding devices (10, 12).

4. Corner cupboard according to any of claims 1 to 3, **characterised in that** the holding device (10, 12) is formed in two or more parts and has a gap (10.3) between two parts (10.1, 10.2) of the holding device (10, 12), which parts have receiving openings (13) which are aligned with one another, and **in that** the gap (10.3) is formed having a variable distance from the parts (10.1, 10.2) in order to clamp fixing lugs (14) of the connecting rod (8, 1 1) following the final assembly.

5. Corner cupboard according to any of claims 1 to 4, **characterised in that** each shelf (6, 7) is supported by two connecting rods (8, 11) which engage in an articulated manner on the underside thereof, **in that** the first connecting rod (8) is pivotable about a vertical shaft (15) and **in that** the second connecting rod (11) is pivotable about an shaft (16) which is parallel to the shaft (15) and is mounted on the side wall (2.1), which delimits the door opening, of the corner cupboard (1), and **in that** the shelf (6, 7) carries out, in reverse, a movement which is controlled jointly by both connecting rods (8, 11) when the transition is made from the internal position to the external position, for each shelf (6, 7), a connecting rod (11) being supported in a holding device (10, 12) on the side wall (2.1), which delimits the door opening, of the corner cupboard (1) and another connecting rod (8) of said shelf (6, 7) being supported on a holding device (10, 12) on another side wall of the corner cupboard (1).

6. Corner cupboard according to any of claims 1 to 5, **characterised in that** a securing element is provided in the holding device (10, 12), for example as a transport securing device.

7. Corner cupboard according to claim 6, **characterised in that** in the assembled state the securing element can be inserted in a clearance of the holding opening (13) between the holding device (10, 12) and a fixing lug (14, 14.1, 14.2).

8. Corner cupboard according to claim 7, **characterised in that** the securing element can be moved out of the holding opening (13) in order to release a fixing lug (14, 14.1, 14.2).

9. Corner cupboard according to either claim 6 or claim 7, **characterised in that** the securing element comprises an actuating arm by means of which a securing head which can be inserted into the holding opening (13) can be pivoted out of said opening.

10. Corner cupboard according to claim 9, **characterised in that** the actuating arm comprises a flexible region.

## Revendications

1. Armoire d'angle (1), en particulier armoire d'angle de cuisine, avec un espace intérieur (3) sensiblement rectangulaire en projection horizontale, accessible par une porte d'armoire d'angle (4) côté avant, qui est délimité par une paroi latérale (2.1), et avec une ferrure (2) se composant d'au moins un support en appui fixe dans l'espace intérieur (3) de l'armoire d'angle (1) et au moins une tablette (6, 7) d'un seul tenant maintenue par le support dont la forme de base est sensiblement similaire à un demi-cercle, au moins un bras oscillant (8, 11) supportant la tablette (6, 7) et transférant la tablette (6, 7) sur une bande de déplacement prédéterminée d'une position intérieure dans l'espace intérieur (3) de l'armoire d'angle (2) dans une position extérieure placée sensiblement devant l'ouverture de porte de l'armoire d'angle étant prévu, lequel bras oscillant est relié de manière mobile par articulation au côté inférieur de la tablette (6, 7) et à la paroi latérale (2.1), et avec un dispositif de retenue (10, 12), sur lequel le bras oscillant (8, 11) de la tablette (6, 7) est en appui de manière modifiable en hauteur, **caractérisé en ce que** le dispositif de retenue (10, 12) est relié à la paroi latérale (2.1) de l'armoire d'angle (1), **en ce que** le bras oscillant (8, 11) présente des saillies de fixation (14, 14.1, 14.2) qui viennent en prise derrière le dispositif de retenue (10, 12) par endroits à l'état monté et **en ce que** le dispositif de retenue (10, 12) présente une telle étendue verticale orientée sensiblement verticalement qu'il réalise une partie de renforcement pour la paroi latérale (2.1) de l'armoire d'angle (1).

2. Armoire d'angle selon la revendication 1, **caractérisée en ce que** le dispositif de retenue (10, 12) est réalisé comme un rail de retenue avec plusieurs ouvertures de retenue (13) prévues à distance verticale les unes des autres.

3. Armoire d'angle selon la revendication 1 ou 2, **caractérisée en ce que** la ferrure (2) présente plus d'un bras oscillant (8, 11) pour plus d'une tablette (6, 7) et **en ce que** les tablettes (6, 7) peuvent être en appui indépendamment l'une de l'autre par des bras oscillants (8, 11) de manière réglable en hauteur sur un ou plusieurs dispositif(s) de retenue (10, 12).

4. Armoire d'angle selon l'une quelconque des revendications 1 à 3, **caractérisée en ce que** le dispositif de retenue (10, 12) est réalisé en deux ou plusieurs parties et présente un espace intermédiaire (10.3) entre deux parties (10.1, 10.2) du dispositif de retenue (10, 12) qui ont des ouvertures de réception (13) s'alignant les unes sur les autres, et **en ce que** l'espace intermédiaire (10, 3) est réalisé avec un écartement se modifiant par rapport aux parties (10.1, 10.2) afin de serrer à bloc des saillies de fixation (14) du bras oscillant (8, 11) après le montage final.

5. Armoire d'angle selon l'une quelconque des revendications 1 à 4, **caractérisée en ce que** chaque tablette (6, 7) est en appui par deux bras oscillants (8, 11) agissant par articulation sur son côté inférieur, **en ce que** le premier bras oscillant (8) peut être pivoté autour d'un axe vertical (15) et **en ce que** le second bras oscillant (11) peut être pivoté autour d'un axe (16) parallèle à l'axe (15), qui est monté sur la paroi latérale (2.1) délimitant l'ouverture de porte de l'armoire d'angle (1) et **en ce que** la tablette (6, 7) réalise à l'inverse un mouvement commandé conjointement par les deux bras oscillants (8, 11) lors du passage de la position intérieure à la position extérieure, pour chaque tablette (6, 7), un bras oscillant (11) étant en appui dans un dispositif de retenue (10, 12) sur la paroi latérale (2.1) délimitant l'ouverture de porte de l'armoire d'angle (1) et un autre bras oscillant (8) de cette tablette (6, 7) étant en appui sur un dispositif de retenue (10, 12) sur une autre paroi latérale de l'armoire d'angle (1).

6. Armoire d'angle selon l'une quelconque des revendications 1 à 5, **caractérisée en ce qu'**un élément de protection est prévu dans le dispositif de retenue (10, 12) comme par exemple une protection de transport.

7. Armoire d'angle selon la revendication 6, **caractérisée en ce que** l'élément de protection peut être introduit dans un espace libre de l'ouverture de retenue (13) entre le dispositif de retenue (10, 12) et une saillie de fixation (14, 14.1, 14.2) à l'état monté.

8. Armoire d'angle selon la revendication 7, **caractérisée en ce que** l'élément de protection peut être déplacé pour la libération d'une saillie de fixation (14, 14.1, 14.2) hors de l'ouverture de retenue (13).

9. Armoire d'angle selon la revendication 6 ou 7, **caractérisée en ce que** l'élément de protection présente une branche d'actionnement, par laquelle une tête de protection pouvant être introduite dans l'ouverture de retenue (13) peut être pivotée hors de l'ouverture.

10. Armoire d'angle selon la revendication 9, **caractérisée en ce que** la branche d'actionnement présente une zone flexible.
